# EUROPÄISCHE PATENTANMELDUNG

(11) **EP 4 306 704 A1**
(43) Veröffentlichungstag der Anmeldung: **17.01.2024**
(21) Anmeldenummer: 23178924.9
(22) Anmeldetag: 13.06.2023
(51) Int. Cl.: D06F 39/00, D06F 39/08, D06F 39/02

(54) **BEDAMPFUNGSSYSTEM FÜR EIN WASSERFÜHRENDES HAUSHALTSGERÄT MIT EINEM REDUZIERTEN VOLUMENSTROM EINER WASSERZUFUHR**

(30) Priorität: 13.07.2022 DE 102022207150
(71) Anmelder: BSH Hausgeräte GmbH, 81739 München (DE)
(72) Erfinder: Nitschmann, Kai, 15366 Neuenhagen (DE); Sabalat, Andre, 10555 Berlin (DE); Meitzner, Moritz Alfred, 13465 Berlin (DE)

(57) **Zusammenfassung**

Die Erfindung betrifft ein Bedampfungssystem (10) für ein wasserführendes Haushaltsgerät (100), insbesondere eine Waschmaschine oder einen Waschtrockner, aufweisend eine Einspülschale (11) mit zumindest zwei Kammern (12, 13), wobei eine erste Kammer (12) direkt oder indirekt mit einer Waschtrommel (110) fluidführend und die mindestens eine zweite Kammer (13) über eine Türdichtungs-Manschette (120) mit der Waschtrommel (110) verbunden ist, aufweisend ein erstes Ventil (21) zum Steuern eines Wasserzulaufs in die erste Kammer (12) und mindestens ein zweites Ventil (22) zum Steuern eines Wasserzulaufs in die mindestens eine zweite Kammer (13), und aufweisend mindestens ein Heizelement (14), welches in einem Sumpf (130) unterhalb der Waschtrommel (110) angeordnet ist und dazu eingerichtet ist, eine Wassermenge zu verdampfen, wobei die Wassermenge über die erste Kammer (12) mit einem reduzierten Volumenstrom dem Heizelement (14) zuführbar ist. Des Weiteren betrifft die Erfindung ein Haushaltsgerät (100) sowie ein Verfahren (50) zum Verwenden eines Bedampfungssystems (10) in einem Haushaltsgerät (100).

## Beschreibung

Die vorliegende Erfindung betrifft ein Bedampfungssystem für ein wasserführendes Haushaltsgerät, insbesondere eine Waschmaschine oder einen Waschtrockner, aufweisend eine Einspülschale mit zumindest zwei Kammern, wobei eine erste Kammer direkt oder indirekt mit einer Waschtrommel fluidführend und die mindestens eine zweite Kammer über eine Türdichtungs-Manschette mit der Waschtrommel verbunden ist. Des Weiteren betrifft die Erfindung ein Haushaltsgerät sowie ein Verfahren zum Verwenden eines Bedampfungssystems.

Es sind bereits Waschmaschinen bekannt, die eine zusätzliche Funktion der Wäschedampfbehandlung ermöglichen. Der in der Waschmaschine vorhandene Heizkörper wird dazu eingesetzt, eine geringe Wassermenge zu verdampfen, um trockene Textilien mit dem resultierenden Dampf zu befeuchten und zu erwärmen. Durch diese Wäschedampfbehandlung können Falten in den Textilien reduziert oder beseitigt werden, sodass ein nachträgliches Bügeln erleichtert wird oder vollständig entfällt. Die Wäschedampfbehandlung kann in Form eines zusätzlichen Programms für eine geringe Beladung der Waschtrommel mit trockener Wäsche oder als eine zusätzliche Programm-Option nach einem erfolgten Waschvorgang bzw. dem finalen Schleudern realisiert werden.

Eine derartige Funktion der Wäschedampfbehandlung in handelsüblichen Waschmaschinen wird üblicherweise durch die vorhandenen Heizelemente oder durch zusätzliche Dampferzeugermodule realisiert. Die Implementierung von Dampferzeugermodulen ist kostenintensiv und erfordert eine Vielzahl von zusätzlichen Komponenten und Steuerelementen.

Eine essentielle Anforderung an die Wäschedampfbehandlung ist, dass beim Wassereinlass die trockenen Textilien in der Trommel durch den Wasserzulauf nicht befeuchtet werden. Ein derartiger Kontakt der Textilien mit dem zulaufenden Wasser ist bei der Verwendung von bestehenden Heizelementen generell üblich, denn die Wäschedampfbehandlung steht im Widerspruch zu der Anforderung an die Wassereinlassfunktion bei einer Waschmaschine, die auf eine möglichst schnelle Durchfeuchtung der Textilien abzielt. Ein unkontrollierter Kontakt der trockenen Textilien mit Wasser führt üblicherweise zu Wasserflecken in den Textilien und zu einem überhöhten Feuchtigkeitsgehalt der Textilien. Folglich resultiert die Verwendung von bestehenden Heizelementen oftmals in einer gegenteiligen Wirkung auf die Textilien, die den Bügelaufwand erhöht.

Es ist daher die Aufgabe der vorliegenden Erfindung, ein Bedampfungssystem für ein wasserführendes Haushaltsgerät zu schaffen, welches mit einer minimalen Steigerung der Bauteilvielfalt eine effiziente Wäschedampfbehandlung ermöglicht.

Diese Aufgabe wird durch ein Bedampfungssystem mit den Merkmalen des Anspruchs 1, durch ein Haushaltsgerät mit den Merkmalen des Anspruchs 8 und durch ein Verfahren mit den Merkmalen des Anspruchs 9 gelöst.

Gemäß einem Aspekt der vorliegenden Erfindung wird ein Bedampfungssystem für ein wasserführendes Haushaltsgerät, insbesondere eine Waschmaschine oder einen Waschtrockner, bereitgestellt. Das Bedampfungssystem weist eine Einspülschale mit zumindest zwei Kammern auf. Eine erste Kammer ist direkt oder indirekt mit einer Waschtrommel fluidführend und die mindestens eine zweite Kammer über eine Türdichtungs-Manschette mit der Waschtrommel verbunden. Eine indirekt mit der Waschtrommel verbundene erste Kammer kann beispielsweise über einen Siphon-Abschnitt mit der Waschtrommel fluidführend verbunden sein.

Des Weiteren ist ein erstes Ventil zum Steuern eines Wasserzulaufs in die erste Kammer und mindestens ein zweites Ventil zum Steuern eines Wasserzulaufs in die mindestens eine zweite Kammer vorgesehen. Das Bedampfungssystem weist weiterhin mindestens ein Heizelement auf, welches in einem Sumpf unterhalb der Waschtrommel angeordnet ist und dazu eingerichtet ist, eine Wassermenge zu verdampfen. Erfindungsgemäß ist die Wassermenge über die erste Kammer mit einem reduzierten Volumenstrom dem Heizelement zuführbar. Insbesondere ist der Volumenstrom auf weniger als 50 %, z. B. auf 1-20 %. Des Volumenstroms der zweiten Kammer reduzierbar.

Nach einem weiteren Aspekt der Erfindung wird ein Haushaltsgerät bereitgestellt, welches ein erfindungsgemäßes Bedampfungssystem aufweist.

Die üblicherweise in wasserführenden Haushaltsgeräten verwendeten Ventile, insbesondere für Vorwäsche und Hauptwäsche, weisen konstante Durchflussraten von ungefähr 10 l/min auf. Durch das erfindungsgemäße Bedampfungssystem kann diese Durchflussrate für die Wäschedampfbehandlung verringert werden, um das versehentliche Kontaminieren der trockenen Textilien in der Waschtrommel zu verhindern. Eine derartige Reduktion der Durchflussrate bzw. des Volumenstroms beim Zuleiten der Wassermenge zum Heizelement kann beispielsweise über ein zusätzliches Ventil, ein regelbares Ventil oder über Mittel in der Zuleitung, die die Durchflussrate senken, umgesetzt werden. Beispielsweise kann die Durchflussrate auf ungefähr 0,25 l/min, 0,35 l/min oder 0,5 l/min gesenkt werden, um die Wäschedampfbehandlung effektiv umzusetzen. Insbesondere kann die Durchflussrate 0,1 bis 2 l/min, vorzugsweise 0,2-1 l/min betragen.

Ein einströmendes Wasser mit einem derartig geringen Volumenstrom wird nicht direkt auf den perforierten Mantel der Waschtrommel und damit auf die Textilien spritzen, wenn es in das Schwingsystem des Haushaltsgeräts gelangt. Vorzugsweise wird dabei die Zuleitung zur Türdichtungs-Manschette vermieden oder versperrt.

Das erfindungsgemäße Bedampfungssystem kann gemäß einer Ausführungsform in wasserführenden Haushaltsgeräten mit Einspülschalen integriert werden, die direkt mit einer Waschtrommel verbunden sind oder indirekt über einen Siphon im Kanal zur Waschtrommel verbunden sind. Insbesondere kann die erste Kammer indirekt über einen Siphon mit der Waschtrommel fluidführend verbunden sein. Somit kann durch einen relativ geringen Entwicklungsaufwand und mit minimalen Werkzeugänderungskosten der Funktionsumfang von einem beliebigen wasserführenden Haushaltsgerät, wie beispielsweise einer Waschmaschine oder einem Waschtrockner, durch die Wäschedampfbehandlung mittels des Bedampfungssystems erweitert werden. Die erste Kammer kann die Hauptwaschkammer und die zweite Kammer kann die Vorwaschkammer sein, oder umgekehrt.

Gemäß einem weiteren Ausführungsbeispiel ist ein drittes Ventil mit einer reduzierten Durchflussrate vorgesehen, welches parallel zum ersten Ventil geschaltet ist und dazu ausgestaltet ist, den Wasserzulauf in die erste Kammer zu steuern. Eine solche 3-fach-Ventil-Baugruppe kann ohne oder mit vergleichsweise geringem zusätzlichem Entwicklungsaufwand oder Herstellungsaufwand verwendet werden.

Um stromabwärts des Ventils unveränderte Wasserführungsbauteile, wie beispielsweise Schläuche, Eingänge an der Einspülschale und dergleichen, verwenden zu können ist der Wasserzulaufkanal zur ersten Kammer gleichzeitig mit dem ersten Ventil und dem dritten Ventil fluidführend verbunden. Somit münden in einer weiteren Ausführungsform Ausgänge des ersten Ventils und des dritten Ventils direkt oder über eine Fluidzusammenführung in der ersten Kammer der Einspülschale. Hierdurch können die Anschlüsse zur Einspülschale, wie bei bisher üblichen 2-fach-Ventilen (z.B. 2-fach-Ventil-Baugruppe) mit nur zwei Ventilstutzen als Ausgang, unverändert bleiben. Insbesondere können die Ausgänge des ersten Ventils für die Hauptwäsche oder Vorwäsche und des dritten Ventils beispielsweise über einen Adapter oder ein Y-Verbinder zusammengeführt werden.

In einer weiteren vorteilhaften Ausgestaltung ist ein Fluidauslass der ersten Kammer gegenüber einem Fluidauslass der zweiten Kammer tiefer ausgestaltet. Alternativ oder zusätzlich ist der Fluidauslass der zweiten Kammer oberhalb einer Rampe angeordnet. Durch diese Maßnahme kann der Wasserzufluss in die Waschtrommel über die zweite Kammer und damit üblicherweise in Form einer Manschettenbespülung vermieden werden. Der Wasserzufluss über die erste Kammer wird hingegen gefördert bzw. erleichtert.

Vorzugsweise kann eine Fallstrecke der zugeführten Wassermenge in der Einspülschale bereinigt bzw. frei von Hindernissen sein. Dies erfolgt vorzugsweise durch eine geringfügig modifizierte Einspülschale. Die entsprechende Fallstrecke oder Zuflussstrecke der Wassermenge ist bezogen auf den Zulauf vom dritten Ventil und kann beispielsweise durch Freimachungen, d.h. ohne Rippen oder Verstrebungen, im hinteren Teil der Einspülschale (relativ zur Front des Haushaltsgeräts) realisiert werden. Alternativ kann der hintere Teil der Einspülschale verkürzt werden. Dadurch wird verhindert, dass die Wassermenge auf die leicht geneigte waagerechte Fläche der Einspülschale im hinteren Teil bzw. Bereich trifft. Wenn dies passiert, wird das Wasser nicht in die Hauptwaschkammer geleitet, sondern gelangt in die Vorwaschkammer. Bei der Ausführungsvariante "ohne Siphon" führt das dazu, dass der Wasserstrom durch die Vorwaschkammer direkt in den Kanal zu Manschettenbespülung geleitet wird. So wird das Wasser über Türdichtungs-Manschette und das Schauglas zumindest anteilig direkt auf die in der Trommel befindlichen Textilien geleitet. Die Folge sind unerwünschte Wasserflecken und zu hoher Feuchtegehalt der Textilien.

Gemäß einem weiteren Ausführungsbeispiel weist die Einspülschale eine Wasserleitrippe oder eine Wasserleitrinne auf, welche dazu eingerichtet ist, einen in der Einspülschale mündenden Wasserstrom zumindest anteilig in die erste Kammer oder in einen Fluidauslass der ersten Kammer zuleiten. Bevorzugterweise ist die Wasserleitrippe oder Wasserleitrinne derart ausgestaltet, dass ein Führen oder Leiten der Wassermenge nur möglich ist, wenn der Volumenstrom unterhalb eines Grenzwerts liegt. Dies kann beispielsweise durch eine begrenzte Höhe der Wasserleitrippe oder Wasserleitrinne, wie beispielsweise von weniger als 1 cm, realisiert werden.

Somit wird die Wassermenge bei einer reduzierten kinetischen Energie zuverlässig in die erste Kammer, beispielsweise die Hauptwasch-Kammer, und von dort direkt durch den Einfüllschlauch in den Laugenbehälter gelangen.

Gemäß einem weiteren Ausführungsbeispiel weist die dem Heizelement zuführbare Wassermenge einen reduzierten Volumenstrom in einem Bereich von 0,1 bis 1 l/min, insbesondere 0,25 l/min, 0,35 l/min oder 0,5 l/min, auf. Durch eine derartige Reduzierung des Volumenstroms der Wassermenge kann diese ohne die Textilien zu bespritzen dem Heizelement kontrolliert zugeführt werden.

Nach einem weiteren Aspekt der Erfindung wird ein Verfahren zum Verwenden eines erfindungsgemäßen Bedampfungssystems in einem wasserführenden Haushaltsgerät bereitgestellt. In einem Schritt des Verfahrens werden trockene oder im Wesentlichen trockene Textilien in einer Waschtrommel angeordnet. Eine zu verdampfende Wassermenge wird anschließend mit einem reduzierten Volumenstrom über ein erstes in seiner Durchflussrate steuerbares Ventil oder über ein drittes Ventil mit einer verringerten Durchflussrate in eine erste Kammer einer Einspülschale hineingeleitet. In einem weiteren Schritt wird die Wassermenge an der Waschtrommel vorbei direkt in einen Sumpf mit einem Heizelement geleitet. Anschließend wird die Wassermenge durch das Heizelement im Sumpf verdampft, um die Textilien mit dem resultierenden Dampf zu behandeln.

Bei einer Ausführungsform des Verfahrens wird die in die erste Kammer der Einspülschale hineingeleitete Wassermenge über mindestens eine Wasserleitrippe oder Wasserleitrinne zu einem Fluidauslass der ersten Kammer geführt. Hierdurch wird ein unbeabsichtigtes Gelangen der Wassermenge in die Türdichtungs-Manschette unterbunden.

Die Vorteile und Merkmale, die oben im Zusammenhand mit der Vorrichtung erläutert wurden, gelten analog auch für das Verfahren und andersherum. Einzelne Merkmale oder Aspekte der vorliegenden Erfindung können miteinander kombiniert werden und haben die in diesem Zusammenhang erläuterten Vorteile.

Im Folgenden wird die Erfindung anhand von vorteilhaften Ausführungsformen mit Bezug auf die beigefügten Figuren im Detail erläutert. Dabei zeigen:
- Fig. 1: eine Frontansicht eines wasserführenden Haushaltsgeräts mit einem Bedampfungssystem gemäß einer Ausführungsform.
- Fig. 2: eine Schnittdarstellung einer Einspülschale des erfindungsgemäßen Bedampfungssystems gemäß einer Ausführungsform.
- Fig. 3: eine perspektivische Darstellung eines hinteren Bereichs einer Einspülschale des erfindungsgemäßen Bedampfungssystems gemäß einer Ausführungsform.
- Fig. 4: ein Ablaufdiagramm zum Veranschaulichen eines erfindungsgemäßen Verfahrens zum Verwenden eines Bedampfungssystems in einem wasserführenden Haushaltsgerät.

In den Figuren sind gleiche oder einander entsprechende Elemente mit den gleichen Bezugszeichen gekennzeichnet. Faktoren wie beispielsweise numerische Werte, Formen, Komponenten, Positionen von Komponenten und die Weise, wie die Komponenten miteinander verbunden sind, sind lediglich illustrativ und nicht einschränkend. In den Zeichnungen sind aus Gründen der Übersicht und zur Verbesserung der Erkennbarkeit teilweise unterschiedliche Maßstäbe verwendet.

Die Fig. 1 zeigt eine Frontansicht eines Haushaltsgeräts 100 mit einem erfindungsgemäßen Bedampfungssystem 10 gemäß einer Ausführungsform. Das Haushaltsgerät 100 ist als ein wasserführendes Haushaltsgerät in Form einer Waschmaschine ausgestaltet.

Das Bedampfungssystem 10 weist eine Einspülschale 11 mit zumindest zwei Kammern 12, 13 auf. Eine erste Kammer 12 ist direkt oder indirekt mit einer Waschtrommel 110 fluidführend und die mindestens eine zweite Kammer 13 über eine Türdichtungs-Manschette 120 mit der Waschtrommel 110 verbunden. Die jeweiligen Kammern 12, 13 der Einspülschale 11 sind in der Fig. 2 und der Fig. 3 illustriert. Eine indirekt mit der Waschtrommel verbundene erste Kammer 12 kann beispielsweise über einen optionalen Siphon-Abschnitt 14 mit der Waschtrommel 110 fluidführend verbunden sein.

Des Weiteren ist ein erstes Ventil 21 zum Steuern eines Wasserzulaufs in die erste Kammer 12 und mindestens ein zweites Ventil 22 zum Steuern eines Wasserzulaufs in die mindestens eine zweite Kammer 13 vorgesehen.

Im dargestellten Ausführungsbeispiel ist weiterhin ein drittes Ventil 23 mit einer reduzierten Durchflussrate vorgesehen. Das dritte Ventil 23 ist parallel zum ersten Ventil 21 geschaltet und steuert den Wasserzulauf in die erste Kammer 12. Die Ventile 21, 22, 23 sind als eine 3-fach-Ventil-Baugruppe ausgestaltet.

Ein Wasserzulaufkanal 24 zur ersten Kammer 12 ist gleichzeitig mit dem ersten Ventil 21 und dem dritten Ventil 23 fluidführend verbunden. Das zweite Ventil 22 weist einen separaten Wasserzulaufkanal 25 zur zweiten Kammer 13. Somit münden die Ausgänge des ersten Ventils 21 und des dritten Ventils 23 über den gemeinsamen Wasserzulaufkanal 24 in Form einer Fluidzusammenführung in der ersten Kammer 12 der Einspülschale 11.

Das Bedampfungssystem 10 weist weiterhin mindestens ein Heizelement 15 auf, welches in einem Sumpf 130 des Haushaltsgeräts 100 unterhalb der Waschtrommel 110 angeordnet ist und dazu eingerichtet ist, eine zugeführte Wassermenge zu verdampfen. Durch das erste Ventil 21 und/oder durch das dritte Ventil 23 ist die Wassermenge mit einem reduzierten Volumenstrom dem Heizelement 15, insbesondere über die erste Kammer 21 zuführbar.

Eine einströmende Wassermenge mit einem reduzierten Volumenstrom von beispielsweise 0,35 l/min anstelle der üblichen 10 l/min wird nicht direkt auf den perforierten Mantel der Waschtrommel 110 und damit auf die Textilien 200 in der Waschtrommel 110 spritzen.

Vorzugsweise wird dabei die Zuleitung der Wassermenge zur Türdichtungs-Manschette 120, insbesondere über die zweite Kammer 13, vermieden oder versperrt. Diese Maßnahme ist in der Fig. 2 in einer Schnittdarstellung einer Einspülschale 11 des erfindungsgemäßen Bedampfungssystems 10 veranschaulicht. Die in die Einspülschale 11 zugeführte Wassermenge wird an einem Eintritt in die zweite Kammer 13, die beispielsweise eine Vorwäsche-Kammer zum Aufnehmen eines Waschmittels für ein Vorwaschprogramm des Haushaltsgeräts 100 ist, verhindert.

Dies erfolgt über einen Höhenunterschied dH zwischen einem Fluidauslass 32 der ersten Kammer 12 gegenüber einem Fluidauslass 33 der zweiten Kammer 13. Der Fluidauslass 32 der ersten Kammer 12 ist im dargestellten Ausführungsbeispiel gegenüber einem Fluidauslass 33 der zweiten Kammer 13 tiefer ausgestaltet. Der Höhenunterschied dH entsteht im Wesentlichen durch zwei unterschiedlich hoch ausgeführte Überlaufbarrieren 34, 35. Die Pfeile veranschaulichen hierbei den Zufluss der Wassermenge in die Einspülschale 11 und den begünstigten Weg in die erste Kammer 12.

In der Fig. 3 ist eine perspektivische Darstellung eines hinteren Bereichs einer Einspülschale 11 des erfindungsgemäßen Bedampfungssystems 10 gemäß einer weiteren Ausführungsform gezeigt. Dabei wird eine alternative oder zusätzliche Maßnahme dargestellt, die einen Eintritt der Wassermenge in die zweite Kammer 13 vermindert oder verhindert.

Im dargestellten Ausführungsbeispiel weist die Einspülschale 11 eine Wasserleitrippe 40 und/oder eine Wasserleitrinne 41 auf, welche dazu eingerichtet ist, einen in der Einspülschale 11 mündenden Wasserstrom W zumindest anteilig in die erste Kammer 12 oder in einen Fluidauslass 32 der ersten Kammer 12 zuleiten.

Die Wasserleitrippe 40 verläuft quer bzw. schräg zum Wasserstrom W und bildet eine Barriere für den Wasserstrom W. Bei einem steigenden Volumenstrom, beispielsweise bei mehr als 5 l/min, kann der Wasserstrom W die Wasserleitrippe 40 und/oder die Wasserleitrinne 41 aufgrund einer begrenzten bzw. geringfügigen Höhe quer zur Fließrichtung F des Wasserstroms, ungehindert passieren ober umspülen, wodurch die reguläre Funktion des Haushaltsgeräts 100, Waschen der Textilien 200, unbeeinträchtigt bleibt.

Die Wasserleitrinne 41 ist als eine Konturierung der Oberfläche der Einspülschale 11 ausgestaltet, die einen Verlauf des Wasserstroms W entlang dieser Konturierung begünstigt oder erleichtert. Analog zur Fig. 2 veranschaulichen die Pfeile den bevorzugten Weg der Wassermenge in die erste Kammer 12. Der Zufluss in die zweite Kammer 13 soll hierbei vermieden werden.

Die Fig. 4 zeigt ein Ablaufdiagramm zum Veranschaulichen eines erfindungsgemäßen Verfahrens 50 zum Verwenden eines Bedampfungssystems 10 in einem wasserführenden Haushaltsgerät 100.

In einem Schritt 51 des Verfahrens werden trockene oder im Wesentlichen trockene Textilien 200 in einer Waschtrommel 110 angeordnet.

Eine zu verdampfende Wassermenge wird anschließend mit einem reduzierten Volumenstrom über ein erstes in seiner Durchflussrate steuerbares Ventil 21 oder über ein drittes Ventil 23 mit einer verringerten Durchflussrate in eine erste Kammer 12 einer Einspülschale 11 hineingeleitet 52. Dabei wird die in die erste Kammer 12 der Einspülschale 11 hineingeleitete Wassermenge über mindestens eine Wasserleitrippe 40 und/oder eine Wasserleitrinne 41 zu einem Fluidauslass 32 der ersten Kammer 12 geführt 53.

In einem weiteren Schritt 54 wird die Wassermenge an der Waschtrommel 110 vorbei direkt in einen Sumpf 130 mit einem Heizelement 15 geleitet. Anschließend 55 wird die Wassermenge durch das Heizelement 15 im Sumpf 130 verdampft, um die Textilien 200 mit dem resultierenden Dampf zu behandeln 55.

### Bezugszeichenliste

- 10 -: Bedampfungssystem
- 11 -: Einspülschale
- 12 -: erste Kammer
- 13 -: zweite Kammer
- 14 -: Siphon-Abschnitt
- 15 -: Heizelement

- 21 -: erstes Ventil
- 22 -: zweites Ventil
- 23 -: drittes Ventil
- 24 -: Wasserzulaufkanal zur ersten Kammer
- 25 -: Wasserzulaufkanal zur zweiten Kammer

- 32 -: Fluidauslass der ersten Kammer
- 33 -: Fluidauslass der zweiten Kammer
- 34 -: Überlaufbarriere in erster Kammer
- 35 -: Überlaufbarriere in zweiter Kammer

- 40 -: Wasserleitrippe
- 41 -: Wasserleitrinne
- 50 -: Verfahren

- 100 -: Haushaltsgerät
- 110 -: Waschtrommel
- 120 -: Türdichtungs-Manschette
- 130 -: Sumpf / Laugenbehälter
- 200 -: Textilien

- dH -: Höhenunterschied
- F -: Flussrichtung des Wasserstroms
- W -: Wasserstrom

## Patentansprüche

1. Bedampfungssystem (10) für ein wasserführendes Haushaltsgerät (100), insbesondere eine Waschmaschine oder einen Waschtrockner, aufweisend eine Einspülschale (11) mit zumindest zwei Kammern (12, 13), wobei eine erste Kammer (12) direkt oder indirekt mit einer Waschtrommel (110) fluidführend und die mindestens eine zweite Kammer (13) über eine Türdichtungs-Manschette (120) mit der Waschtrommel (110) verbunden ist, aufweisend ein erstes Ventil (21) zum Steuern eines Wasserzulaufs in die erste Kammer (12) und mindestens ein zweites Ventil (22) zum Steuern eines Wasserzulaufs in die mindestens eine zweite Kammer (13), und aufweisend mindestens ein Heizelement (14), welches in einem Sumpf (130) unterhalb der Waschtrommel (110) angeordnet ist und dazu eingerichtet ist, eine Wassermenge zu verdampfen, **dadurch gekennzeichnet, dass** die Wassermenge über die erste Kammer (12) mit einem reduzierten Volumenstrom dem Heizelement (14) zuführbar ist.

2. Bedampfungssystem nach Anspruch 1, wobei die erste Kammer (12) der Einspülschale (11) indirekt über einen Siphon (14) mit der Waschtrommel (110) fluidführend verbunden ist.

3. Bedampfungssystem nach Anspruch 1 oder 2, wobei ein drittes Ventil (23) mit einer reduzierten Durchflussrate vorgesehen ist, welches parallel zum ersten Ventil (21) geschaltet ist und dazu ausgestaltet ist, den Wasserzulauf in die erste Kammer (12) zu steuern.

4. Bedampfungssystem nach Anspruch 3, wobei Ausgänge des ersten Ventils (21) und des dritten Ventils (23) direkt oder über eine Fluidzusammenführung (25) in der ersten Kammer (12) der Einspülschale (11) münden.

5. Bedampfungssystem nach einem der Ansprüche 1 bis 4, wobei ein Fluidauslass (32) der ersten Kammer (12) gegenüber einem Fluidauslass (33) der zweiten Kammer (13) tiefer ausgestaltet ist oder der Fluidauslass (33) der zweiten Kammer (13) oberhalb einer Rampe angeordnet ist.

6. Bedampfungssystem nach einem der Ansprüche 1 bis 5, wobei die Einspülschale (11) eine Wasserleitrippe (40) und/oder eine Wasserleitrinne (41) aufweist, welche dazu eingerichtet ist, einen in der Einspülschale (11) mündenden Wasserstrom (W) zumindest anteilig in die erste Kammer (12) oder in einen Fluidauslass (32) der ersten Kammer (12) zuleiten.

7. Bedampfungssystem nach einem der Ansprüche 1 bis 7, wobei die dem Heizelement (14) zuführbare Wassermenge einen reduzierten Volumenstrom in einem Bereich von 0,1 bis 1 l/min aufweist.

8. Haushaltsgerät (100), aufweisend ein Bedampfungssystem (10) gemäß einem der vorhergehenden Ansprüche.

9. Verfahren (50) zum Verwenden eines Bedampfungssystems (10) gemäß einem der Ansprüche 1 bis 7 in einem wasserführenden Haushaltsgerät (100), wobei trockene oder im Wesentlichen trockene Textilien (200) in einer Waschtrommel (110) angeordnet werden, wobei eine zu verdampfende Wassermenge mit einem reduzierten Volumenstrom über ein erstes in seiner Durchflussrate steuerbares Ventil (21) oder über ein drittes Ventil (23) mit einer reduzierten Durchflussrate in eine erste Kammer (12) einer Einspülschale (11) hineingeleitet wird, wobei die Wassermenge an der Waschtrommel (110) vorbei direkt in einen Sumpf (130) des Haushaltsgeräts (100) mit einem Heizelement (14) geleitet wird, und wobei die Wassermenge durch das Heizelement (14) im Sumpf (130) verdampft wird.

10. Verfahren nach Anspruch 9, wobei die in die erste Kammer (12) der Einspülschale (11) hineingeleitete Wassermenge über mindestens eine Wasserleitrippe (40) und/oder Wasserleitrinne (41) zu einem Fluidauslass (32) der ersten Kammer (12) geführt wird.
